# EUROPÄISCHE PATENTSCHRIFT

(11) **EP 2 478 191 B1**
(45) Veröffentlichungstag und Bekanntmachung des Hinweises auf die Patenterteilung: **17.06.2015**
(21) Anmeldenummer: 10747593.1
(22) Anmeldetag: 24.08.2010
(51) Int. Cl.: F01L 1/047

(54) **NOCKENWELLE MIT VARIIERBARER VENTILÖFFNUNGSDAUER**
CAMSHAFT WITH VARIABLE VALVE OPENING DURATION
ARBRE À CAMES À DURÉE VARIABLE D'OUVERTURE DE SOUPAE

(30) Priorität: 16.09.2009 DE 102009041426
(43) Veröffentlichungstag der Anmeldung: 25.07.2012
(73) Patentinhaber: Thyssenkrupp Presta Teccenter Ag, 9492 Eschen (LI)
(72) Erfinder: DIETEL, Uwe, 08141 Reinsdorf OT Vielau (DE); GROSSGEBAUER, Uwe, 97250 Erlabrunn (DE); MEUSEL, Jürgen, 09573 Dittmansdorf (DE); MANN, Bernd, 09405 Zschopau (DE)
(74) Vertreter: ThyssenKrupp AG - IP Services
(86) Internationale Anmeldenummer: PCT/EP2010/005181
(87) Internationale Veröffentlichungsnummer: WO 2011/032632

(56) Entgegenhaltungen:
- EP-A1- 1 500 797
- WO-A1-2004/005677
- AT-U1- 8 187
- DE-A1- 2 921 645
- DE-A1- 3 933 923
- DE-A1- 4 122 251
- DE-A1- 10 038 916
- DE-A1- 10 256 592
- DE-A1- 19 638 331

## Beschreibung

Die Erfindung betrifft eine Nockenwelle für eine Brennkraftmaschine gemäß dem Oberbegriff des Anspruchs 1.

Um eine Brennkraftmaschine unter verschiedenen Betriebsbedingungen stets möglichst optimal betreiben zu können sind aus dem Stand der Technik bereits verschiedenste Methoden bekannt. So ist die Variation der Ventilöffnungsdauer durch Veränderung der wirksamen Nockenkontur bereits mehrfach im Stand der Technik beschrieben. Aus der US 4,771,742 A1 ist bereits eine Nockenwelle mit einer hohlen Außenwelle und einer konzentrisch innerhalb der Außenwelle verdrehbar angeordneten Innenwelle bekannt, wobei ein erster Teilnocken eines Nockenelementes drehfest auf der Außenwelle und ein zweiter Teilnocken des Nockenelementes drehfest mit der Innenwelle verbunden und drehbar auf der Außenwelle gelagert ist. Durch Verdrehung der beiden Nockenelemente zueinander, über eine Verdrehung von Innen- und Außenwelle zueinander, ist die Nockenkontur des Nockenelementes und damit die Ventilöffnungszeit entsprechend veränderbar. Wenn man nunmehr die im Wesentlichen gleichförmig ausgebildeten Teilnocken gegeneinander verdreht, kann die Ventilöffnungszeit entsprechend verlängert werden. Nachteilig hierbei ist, dass der maximale Verdrehwinkel nur sehr gering ausfallen kann, da ansonsten die bei Rotation der Nockenwelle auftretende kinematische Unstetigkeit zu groß wird.

Zur Vermeidung des vorstehend genannten Problems ist aus der EP 1 500 797 A1 bereits eine Nockenwelle bekannt, bei der benachbarte Teilnocken ebenfalls über gegeneinander verdrehbar gelagerte Innen- und Außenwelle (zur Variation der Ventilöffnungsdauer) gegeneinander verdrehbar sind. Die beiden gegeneinander verdrehbaren Teilnocken eines Nockenelementes sind dabei in ihrem die Nockenkontur bildenden Nockenspitzenabschnitt plateauförmig abgeflacht, so dass hierdurch eine vergleichsweise weitere Spreizung der beiden Teilnocken gegeneinander möglich ist. Nachteilig bei der genannten Ausführungsform ist der hiermit einhergehende verringerte Ventilhub, um eine Kolben-Ventil Berührung sicher auszuschließen.

Aufgabe der vorliegenden Erfindung ist es eine gattungsgemäße Nockenwelle für eine Brennkraftmaschine bereitzustellen bei der unter Aufrechterhaltung eines möglichst großen Nockenhubs ein möglichst großer Verstellwinkel der Teilnocken gewährleistet ist. Insbesondere sollen durch die Erfindung kinematische und dynamische Unstetigkeiten im Ventilhub-, Ventilgeschwindigkeits- und Ventilbeschleunigungsverlauf möglichst reduziert oder vermieden werden.

Erfindungsgemäß wird diese Aufgabe durch die Gesamtheit der Merkmale des Anspruchs 1 gelöst. Die erfindungsgemäße Nockenwelle zeichnet sich dadurch aus, dass die beiden gegeneinander verdrehbaren Teilnocken eines Nockenelementes eine unterschiedliche maximale Hubhöhe aufweisen, wobei der Nockenspitzenabschnitt (entspricht der sich über den Grundkreis des (Teil-)Nockens hinaus erstreckenden Nockenkontur) des Teilnockens mit der geringeren maximalen Hubhöhe einen durch einen Kreisbogenabschnitt gebildeten Nockenkonturabschnitt maximaler Hubhöhe aufweist. Dabei sind im Sinne der Erfindung auch Ausführungsformen umfasst, bei denen der Kreisbogenabschnitt über den Verlauf des Nockenkonturabschnitts maximaler Hubhöhe über seinen Verlauf geringfügig reduziert oder vergrößert ist (also von der Kreisform mit gleichbleibendem Durchmesser innerhalb eines vorbestimmten Toleranzbereiches abweichende Konturabschnitte - insbesondere abweichend bis zu +/- 5% des Grundkreisdurchmessers des Kreisbogenabschnitts).

In einer besonders bevorzugten Ausführungsform der Erfindung ist der Kreisbogenabschnitt Bestandteil eines zur Drehachse der Nockenwelle konzentrisch angeordneten Kreises. Mit Vorteil ist der Nockenspitzenabschnitt des Teilnockens mit größerer maximaler Hubhöhe in seinem wirksamen Flankenbereich (entspricht dem mit einem Nockenfolger zusammenwirkenden Flankenbereich maximaler Hubhöhe) derart ausgebildet, dass im Übergabepunkt, in welchem ein Wechsel der wirksamen Nockenkontur von einem Teilnocken auf den anderen Teilnocken erfolgt, ein stetig verlaufender Übergang (bzw. ein Übergang durch welchen eine stetige Kinematik gewährleistet ist) gebildet ist. Dies wird insbesondere dadurch erreicht, dass der wirksame Nockenkonturabschnitt im Wesentlichen geradlinig in den Übergabepunkt mündet, insbesondere derart, dass eine Verlängerung dieses geradlinigen Abschnittes eine Tangente am Kreisbogenabschnitt des Teilnockens mit der geringeren maximalen Hubhöhe bildet. Kinematische Unstetigkeiten können auf diese Weise sicher vermieden werden.

Zur Vermeidung von Kippmomenten zwischen dem mehrteiligen Nockenelement und einem mit dem Nockenelement zusammenwirkenden Nockenfolger kann das Nockenelement zumindest drei einzelne Teilnocken umfassen, wobei zwei der drei Teilnocken eine identische Nockenkontur aufweisen.

Insgesamt kann durch die erfindungsgemäße Ausgestaltung einer Nockenwelle die Variation der Ventilöffnungszeit durch die Verschiebung eines Teilbereichs zumindest einer Flanke (Öffnungs- und/oder Schließflanke) der Nockenkontur eines aus zwei oder mehr Teilnocken bestehenden Nockenelements realisiert werden, wobei die Teilnocken unterschiedliche Nockenkonturen aufweisen und nur einer der Teilnocken das globale Maximum des Nockenelements bildet.

Die Erfindung wird nachfolgend anhand von in den Zeichnungsfiguren dargestellten Ausführungsbeispielen näher erläutert. Es zeigen:
- Fig. 1a: einen Detailausschnitt der erfindungsgemäßen Nockenwelle mit zwei gegeneinander verdrehbaren Teilnocken in einer Draufsicht,
- Fig. 1b, 1c: die ausschnittsweise dargestellte Nockenwelle gemäß Fig. 1a in unterschiedlichen perspektivischen Darstellungen,
- Fig. 2a: eine weitere mögliche Ausführungsform der erfindungsgemäßen Nockenwelle in einem Detailausschnitt analog zu Fig. 1a,
- Fig. 2b, 2c: die ausschnittsweise dargestellte Nockenwelle gemäß Fig. 2a in unterschiedlichen perspektivischen Darstellungen, analog zu den Figuren 1b und 1c,
- Fig. 3: die erfindungsgemäße Nockenwelle gemäß den Figuren 1a bis 1c in einem Querschnitt entlang der Schnittlinie A-A in Fig.1a bei einem Verstellwinkel α=0°,
- Fig. 4: die Nockenwelle im Querschnitt gesehen analog zu Fig. 3 mit um den Verstellwinkel α= αₘₐₓ gegeneinander verdrehten Teilnocken,
- Fig. 5: in einem Koordinatensystem den Ventilhubverlauf der erfindungsgemäßen Nockenwelle über deren Drehwinkel bzw. deren Phasenlage,
- Fig. 6: den Teilnocken mit der größeren maximalen Hubhöhe in einer Seitenansicht dargestellt, und
- Fig. 7: den Teilnocken mit der geringeren maximalen Hubhöhe in einer Seitenansicht dargestellt.

In den Figuren 1a bis 1c ist die erfindungsgemäße Nockenwelle für eine Brennkraftmaschine ausschnittsweise in unterschiedlichen Darstellungen gezeigt. Gemäß Fig. 1a ist die Nockenwelle in einer Draufsicht quer zur Drehachse X der Nockenwelle dargestellt. Die erfindungsgemäße Nockenwelle umfasst eine hohle Außenwelle 2 sowie eine konzentrisch innerhalb der Außenwelle 2 um einen Verdrehwinkel α verdrehbar gelagert angeordnete Innenwelle 4 (Fig.1b, Fig.1c). Im dargestellten Ausführungsbeispiel trägt die Nockenwelle ein aus zwei gegeneinander verdrehbaren Teilnocken 61, 62 bestehendes Nockenelement 6. Dabei ist der erste Teilnocken 61 verdreh- und verschiebefest auf der Außenwelle 2 angeordnet, während der zweite Teilnocken 62 drehfest mit der Innenwelle 4 verbunden und verdrehbar auf der Außenwelle 2 angeordnet ist. Dabei kann die dreh- und verschiebefeste Anordnung des ersten Teilnockens 61 über herkömmliche Verfahren mittels einer kraftschlüssigen oder einer kraftformschlüssigen Verbindung realisiert sein. Der zweite Teilnocken 62 ist im dargestellten Ausführungsbeispiel über eine Stiftverbindung mittels eines Verbindungsstiftes 8, welcher durch eine schlitzförmige, quer zur Nockenwellendrehachse X verlaufende Ausnehmung in der hohlen Außenwelle 2 geführt und kraftschlüssig oder kraftformschlüssig mit der Innenwelle 4 drehfest verbunden ist.

Der erste Teilnocken 61 weist in seinem Nockenspitzenabschnitt 61a eine zu der Nockenkontur des Nockenspitzenabschnittes 62a des zweiten Teilnockens 62 verschiedene Nockenkontur auf, wobei der erste Teilnocken 61 eine größere maximale Hubhöhe H_{max_61} aufweist als der zweite Teilnocken 62 (siehe auch Fig. 6, Fig.7). Der zweite Teilnocken 62 weist einen Nockenspitzenabschnitt 62a auf, der über einen vorbestimmten Winkelbereich einen kreisbogenförmigen Nockenkonturabschnitt K (auch als Kreisbogenabschnitt K bezeichnet) mit einem im Wesentlichen gleichbleibenden Radius (Rü) zur Nockenwellendrehachse X aufweist. Mit Vorteil ist der Nockenkonturabschnitt dabei als Kreisbogenabschnitt K eines zur Drehachse X der Nockenwelle konzentrisch angeordneten Kreises ausgeführt. In Fig. 1b ist die Nockenwelle in perspektivischer Darstellung gezeigt, wobei der vordere Teilnocken als der Teilnocken 62 mit geringerer maximaler Hubhöhe H_{max_62} ausgeführt ist und der dahinterliegende Teilnocken 61 durch den mit der größeren maximalen Hubhöhe H_{max_61} gebildet ist. Schließlich ist in der Fig. 1c die erfindungsgemäße Nockenwelle gemäß Fig. 1a und Fig. 1b in einer weiteren perspektivischen Darstellung gezeigt.

Die im Hinblick auf eine Nockenspreizung verstellbare Nockenwelle mit ihrer hohlen Außenwelle 2 und der konzentrisch innerhalb der Außenwelle 2 verdrehbar angeordneten Innenwelle 4 ist im dargestellten Ausführungsbeispiel aufgrund der erfindungsgemäßen Ausgestaltung über einen Verdrehwinkel von 30° Winkelgraden und mehr verstellbar (bzw. spreizbar), ohne dass während des Betriebs kinematische Unstetigkeiten auftreten. Dabei sind die beiden Teilnocken 61, 62 axial zur Nockenwelle unmittelbar nebeneinander angeordnet und bilden die zur Betätigung eines Ventils benötigte mit einem entsprechenden Nockenfolger (nicht dargestellt) zusammenwirkende Nockenkontur (resultierende Nockenkontur des Nockenelements 6). Dabei weist die (resultierende) Nockenkontur eine Flanke für das Öffnen und eine Flanke für das Schließen des Ventils auf. Die diesbezügliche Wirkungsweise der erfindungsgemäßen Nockenwelle wird später anhand der Figuren 3 und 4 näher erläutert.

Da die beiden Teilnocken 61, 62 aus Platz- oder Gewichtsgründen möglichst schmal zu halten und auszuführen sind, und dies Probleme bei der Befestigung auf der Nockenwelle mit sich bringen kann, sind die beiden Teilnocken 61, 62 jeweils über einen im Querschnitt gesehen ringzylindrisch ausgebildeten Bund B in axialer Richtung erweitert. Die Lage und Breite des nicht dargestellten mit dem Nockenelement 6 bzw. mit den Teilnocken 61, 62 zusammenwirkenden Nockenfolgers (Schlepphebel, Kipphebel o.d.) muss so gewählt sein, dass dieser das Profil der Teilnocken 61, 62 abtasten kann. Für den in den Fig. 1a - 1c dargestellten Fall wirken auf den Nockenfolger aufgrund der unsymmetrischen Ausgestaltung des Nockenelementes 6 entsprechende Kippmomente. Um das Kippen des Nockenfolgers zu vermeiden kann das Nockenelement 6 auch insgesamt drei oder mehr einzelne Teilnocken umfassen. Eine derartige Ausführung mit insgesamt drei Teilnocken 61, 62, 62' ist in den Figuren 2a - 2c dargestellt.

In Fig. 3 ist die erfindungsgemäße Nockenwelle in einem Querschnitt entlang der Schnittlinie A-A aus Fig. 1 dargestellt. Die Darstellung zeigt die Nockenwelle in einer nicht gegeneinander verdrehten Betriebsposition (Pos_{α0}) von Außenwelle 2 und Innenwelle 4 (α = 0°). Die beiden Teilnocken 61 und 62 sind in einer Einzelansicht in den Fig. 6 bzw. 7 einzeln dargestellt. Dabei besteht jeder Teilnocken 61, 62 aus einem im Querschnitt gesehen ringkreisförmig ausgebildeten Nockengrundkreisabschnitt 61b, 62b und jeweils einem darauf angeordneten diesen Grundkreisabschnitt radial erweiternden Nockenspitzenabschnitt 61a bzw. 62a. Dabei bilden die Nockenspitzenabschnitte 61a bzw. 62a die im Hinblick auf eine Ventilöffnung wirksame Nockenkontur der Teilnocken 61 bzw. 62. Im dargestellten Ausführungsbeispiel ist der erste Teilnocken 61 als der Teilnocken mit der größeren maximalen Hubhöhe H_{max_61} und der zweite Teilnocken 62 als der mit der geringeren maximalen Hubhöhe H_{max_62} aufweisende Teilnocken ausgeführt. Eine Nockenwellendrehrichtung im Uhrzeigersinn vorausgesetzt (Fig.3), weist der erste Teilnocken 61 in der ersten Hälfte (bis zu seinem max. Hub) seines Nockenspitzenabschnittes 61a (Öffnungsflanke) ein im Wesentlichen herkömmliches Nockenprofil (eines nicht spreizbaren Standardnocken) auf, während das Nockenprofil im hinteren Nockenspitzenabschnitt bevorzugt derart ausgeführt ist, dass zumindest Bereichsweise eine insbesondere i.W. geradlinig (flacher abfallend) verlaufende Nockenkontur vorhanden ist, deren gedachte geradlinige Verlängerung im Übergabepunkt 0, in dem ein Wechsel der wirksamen Nockenkontur von einem Teilnocken 61 auf den anderen Teilnocken 62 erfolgt, eine Tangente an einen gedachten Kreis mit dem Radius Rü des die maximale Hubhöhe H_{max_62} bildenden Kreisbogenabschnittes K des zweiten Teilnockens 62 bildet. In einer besonders bevorzugten Ausführungsform der Erfindung sind die beiden Nockenspitzenabschnitte 61a, 62a der beiden Teilnocken 61, 62 derart ausgebildet, dass sie sich (im montierten Zustand auf der Nockenwelle) in ihren Nockenspitzenabschnitten 61a, 62a in einem Übergabe- bzw. Übergangsbereich überschneiden bzw. überlagern, derart, das der mit dem Nockenelement 6 zusammenwirkende Nockenfolger in diesem Übergangsbereich mit den Nockenkonturen beider Teilnocken 61, 62 zusammenwirkt bevor ein Übergang auf den zweiten Teilnocken 62 stattfindet. Hierfür ist dieser Übergangsbereich für den ersten Teilnocken 61 analog zum Kreisbogenabschnitt K des zweiten Teilnocken 62 ausgeführt. Herstellungstechnisch können die beiden Teilnocken 61, 62 zur Erzeugung des Kreisbogenabschnittes K im vollständig (maximal) gespreizten Zustand gemeinsam bearbeitet (z.B. geschliffen) werden. In der gemäß Fig. 3 dargestellten unverdrehten Betriebsposition (Pos_{α0}) sind die beiden Teilnocken 61, 62 derart zueinander angeordnet, dass der zweite Teilnocken 62 mit der geringeren maximalen Hubhöhe H_{max_62} im Bereich seiner wirksamen Nockenkontur zumindest bereichsweise hinter den Teilnocken 61 mit der größeren maximalen Hubhöhe H_{max_61} zurücktritt und somit (während des Betriebs der Nockenwelle bei α = 0°) mit einem der (resultierenden) Nockenkontur folgenden Nockenfolger in diesem Nockenkonturbereich nicht im Eingriff steht. Bei einer Rotation der Nockenwelle bei nicht gegeneinander verdrehten Teilnocken 61, 62 (α =0) würde der zweite Teilnocken 62 mit der geringeren maximalen Hubhöhe H_{max_62} erst mit Ende des Kreisbogenabschnittes K mit seinen Nockenspitzenabschnitt 62a mit dem Nockenfolger in Eingriff kommen (siehe auch nachfolgende Beschreibung einer möglichen Abtastreihenfolge). Sobald eine Relativverdrehung zwischen Innenwelle 4 und Außenwelle 2 und damit eine Verdrehung der Teilnocken 61 und 62 gegeneinander erfolgt (α > 0) kommt der durch den Kreisbogenabschnitt K gebildete Nockenkonturabschnitt des Nockenspitzenabschnitts 62a mit dem Nockenfolger in Eingriff. Erfindungswesentlich ist, dass die Teilnocken 61 und 62 in ihrer Nockenkontur derart ausgeführt sind, dass sowohl in der unverdrehten Betriebsposition als auch in jeder möglichen verdrehten Betriebsposition (0°< α ≤ αₘₐₓ) im Übergabepunkt Ü ein stetiger Übergang (bzw. ein Übergang ohne wesentliche kinematische Unstetigkeiten von dem ersten Teilnocken 61 auf den zweiten Teilnocken 62 in der Nockenkontur des Nockenelementes 6 gebildet ist, wie in Figur 4 erkennbar.

In Fig. 5 ist die Wirkungsweise der erfindungsgemäß ausgebildeten Nockenwelle anhand eines Diagramms veranschaulicht, wobei in einem Koordinatensystem der Ventilhub eines zu öffnenden Ventils über der Phasenlage der rotierenden Nockenwelle aufgetragen ist. Die für die Öffnung des Ventils wirksame Nockenkontur (Nockenspitzenabschnitt 61a, 62a) des Nockenelementes 6 (Teilnocken 61 und 62) umfasst einen durch eine Öffnungsflanke des Nockenelementes 6 bewirkten Öffnungshubbereich Hub_1, den Punkt des maximalen Offnungshubs Hub_max, sowie einen durch die Schließflanke des Nockenelements 6 bewirkten Öffnungshubbereich Hub_2, Hub_2'. Dabei ist der öffnende Öffnungshubbereich Hub_1 durch die im Wesentlichen herkömmlich ausgebildete Öffnungsflanke des Nockenabschnittes 61a des ersten Teilnockens 61 mit größerer maximaler Hubhöhe H_{max_61} gebildet (einschließlich dem Punkt der maximalen Hubhöhe Hub_max = H_{_max61}) während der schließende Öffnungshubbereich Hub_2 (i.A.v. dem eingestellten Verdrehwinkel α) durch die erfindungsgemäß ausgebildete Konturgeometrie von erstem und zweitem Teilnocken 61, 62 realisiert ist. Der schließende Öffnungshubabschnitt Hub_2 setzt sich aus einem nicht veränderbaren Hubabschnittsteil Hub_2.1 (Schließflanke des Nockenabschnittes 61a des ersten Teilnockens 61) und einem veränderbaren Öffnungshubabschnitt Hub_2.2, Hub_2.2' zusammen, wobei der im Schnittpunkt a die Abszisse schneidende Linienabschnitt (Hub_2.2) den Öffnungshub bei einem Verdrehwinkel α=0° und der im Schnittpunkt b die Abszisse schneidende Linienabschnitt (Hub_2.2') den Ventilhub bei einem maximalen Verdrehwinkel α=αₘₐₓ zeigt. Am Übergabepunkt Ü erfolgt der Übergang des Nockenfolgers von der Teilnocke 61 mit größerer maximaler Hubhöhe H_{max_61} auf die Teilnocke 62 mit der geringeren maximalen Hubhöhe H_{max_62}. Durch die erfindungsgemäße Ausgestaltung kann ein Teilbereich des schließenden Öffnungshubbereichs zum Zwecke der Verlängerung der Ventilöffnungsdauer parallel verschoben werden. Hierdurch wird im schließenden Öffnungshubbereich Hub_2 ein ebener Plateaubereich P (gestrichelt dargestellt) im Hubverlauf des Ventilöffnungshubs realisiert. Die unterschiedlichen Schnittpunkte a bzw. b des dargestellten Ventilhubs mit der Abszisse zeigen, dass die Verstellung der Teilnocken 61 und 62 zueinander eine Verschiebung der Schließflanke gegenüber der äußeren Welle bedeutet. Ergänzend zu den Figuren 3 und 4 bzw. 6 und 7 wird nachfolgend die Abtastreihenfolge der Teilnocken im Hinblick auf die jeweils wirksame Nockenkontur für das beschriebene Ausführungsbeispiel beschrieben:
Um die wirksame Nockenkontur zu erhalten, tastet der Nockenfolger die Teilnocken 61 und 62 ab, was nachfolgend anhand der Figuren 3 und 4, für die Rotation der Nockenwelle im Uhrzeigersinn, beschrieben ist.

Bei der in Figur 3 dargestellten erfindungsgemäßen Nockenwelle beträgt der Verdrehwinkel α=0°, so dass die Teilnocken 61, 62 nicht gegeneinander verdreht sind. Am Grundkreis G der Teilnocken 61, 62 befindet sich der nicht dargestellte Nockenfolger im Eingriff mit beiden Teilnocken 61, 62. Die auf den Grundkreis G folgende erste Hälfte des Nockenspitzenabschnittes 61a (Öffnungsflanke) ist einzig auf der Teilnocke 61 abgebildet, und nur die Teilnocke 61 wird vom Nockenfolger abgetastet. Auch bei der maximalen Hubhöhe Hub_{_max61}, also der Nockenspitze, sowie dem sich an diesen anschließenden hinteren Nockenspitzenabschnitt, befindet sich der Nockenfolger nur mit der Teilnocke 61 im Eingriff. Auf dem hinteren Nockenspitzenabschnitt ist der Übergabepunkt Ü ausgebildet, bei dem der Nockenfolger von der Teilnocke 61 auf die Teilnocke 62 übergeht. Zu diesem Zeitpunkt befindet sich der Nockenfolger bevorzugt im Eingriff mit beiden Teilnocken 61, 62. Nachdem der Nockenfolger auf die Teilnocke 62 übergegangen ist, tastet er nur die Teilnocke 62 und die auf dieser ausgebildete Schließflanke ab. Beim darauf folgenden Grundkreis G befindet sich der Nockenfolger wieder im Eingriff mit den Teilnocken 61und 62.

Die Teilnocken 61, 62, 62' gemäß den Figuren 2a-2c können im Grundkreis G auch derart ausgebildet sein, dass der Nockenfolger nur die Teilnocke 61 oder die Teilnocken 62 und 62' abtastet.

In Figur 4 ist beispielhaft eine erfindungsgemäße Nockenwelle mit einem eingestellten Verdrehwinkel 0 <_α ≤ αₘₐₓ gezeigt. Auch hier befindet sich der Nockenfolger am Grundkreis G der Teilnocken im Eingriff mit beiden Teilnocken 61, 62. Ebenso ist die auf den Grundkreis G folgende erste Hälfte des Nockenspitzenabschnittes 61a (Öffnungsflanke) einzig auf der Teilnocke 61 abgebildet und nur die Teilnocke 61 wird vom Nockenfolger abgetastet wird. Auch bei der maximalen Hubhöhe Hub_{_max61}, also der Nockenspitze, sowie dem sich an diesen anschließenden hinteren Nockenspitzenabschnitt, befindet sich der Nockenfolger nur mit der Teilnocke 61 im Eingriff. Der hintere Nockenspitzenabschnitt weist den Übergabepunkt Ü auf, bei dem der Nockenfolger von der Teilnocke 61 auf die Teilnocke 62 übergeht. Zu diesem Zeitpunkt befindet sich der Nockenfolger bevorzugt im Eingriff mit beiden Teilnocken 61, 62. Nach dem verlassen des Übergabepunktes, befindet sich der Nockenfolger wieder nur im Eingriff mit der Teilnocke 62. Da hier die Teilnocken 61 und 62 maximal zueinander verdreht sind, tastet der Nockenfolger hier die über den Kreisbogenabschnitt K i.W. gleich bleibende maximale Hubhöhe Hub_{_max62} der Teilnocke 62 ab. Zum besseren Verständnis ist dieser Bereich in Figur 4 durch eine Schraffur hervorgehoben. Auch bei der auf den Kreisbogenabschnitt K folgenden Schließflanke ist der Nockenfolger nur mit der Teilnocke 62 im Eingriff. Im darauf folgenden Grundkreis G werden dann wieder beide Teilnocken 61, 62 vom Nockenfolger abgetastet.

Um evt. auftretenden Schwankungen der Verstelleinrichtung bzw. Toleranzanforderungen/Toleranzen der Teilnocken 61, 62 zu begegnen, wird der Grundkreis G regelmäßig nur über einen kleinen Teilbereich durch beide Teilnocken 61, 62 abgebildet (beide Teilnocken im Eingriff mit dem Nockenfolger).

## Patentansprüche

1. Nockenwelle für eine Brennkraftmaschine, mit
- einer hohlen Außenwelle (2) und einer konzentrisch innerhalb der Außenwelle (2) um einen Winkel (α) verdrehbar angeordneten Innenwelle (4),
- einem mehrteilig ausgebildeten Nockenelement (6) mit einem drehfest auf der Außenwelle (2) angeordneten ersten Teilnocken (61) und mit einem drehfest mit der Innenwelle (4) verbundenen und verdrehbar auf der Außenwelle (2) angeordneten zweiten Teilnocken (62), wobei die beiden Teilnocken (61, 62) durch unterschiedlich ausgebildete Nockenspitzenabschnitte (61a, 62a) eine unterschiedliche Nockenkontur aufweisen und durch Relativverdrehung der Tellnocken (61, 62) gegeneinander die mit einem Nockenfolger zusammenwirkende Nockenkontur des Nockenelements (6) zur Einstellung der variierbaren Ventilöffnungsdauer veränderbar ist,
**dadurch gekennzeichnet, dass**
- die beiden Teilnocken (61,62) eine unterschiedliche maximale Hubhöhe (H_{max_61}, H_{max_62}) aufweisen,
- der Nockenspitzenabschnitt (62a) des Tellnockens (62) mit der geringeren maximalen Hubhöhe (H_{max_62}) einen durch einen Kreisbogenabschnitt (K) gebildeten Nockenkonturabschnitt maximaler Hubhöhe (H_{max_62}) aufweist.
- und der Nockenspitzenabschnitt (61a) des Teilnockens (61) mit der größeren maximalen Hubhöhe (H_{max_61}), zumindest auf der Flankenseite über die die Ventilöffnungsdauer variiert werden soll, in seinem Flankenbereich derart ausgebildet Ist, dass im Übergabepunkt (Ü), In dem ein Wechsel der wirksamen Nockenkontur von einem Tellnocken (61, 62) auf den anderen Tellnocken (62, 61) erfolgt, ein stetig verlaufender Übergang gebildet ist.

2. Nockenwelle nach Anspruch 1, **dadurch gekennzeichnet, dass**
der Kreisbogenabschnitt (K) Bestandteil eines zur Drehachse der Nockenwelle konzentrisch angeordneten Kreises ist.

3. Nockenwelle nach einem der vorstehenden Ansprüche, **dadurch gekennzeichnet, dass**
- die Nockenspitzenabschnitte (61a, 62a) der Teilnocken (61,62) derart ausgebildet sind, dass sie sich bei jedem eingestellten Verdrehwinkel (α) in ihren Nockenspitzenabschnitten (61a, 62a) in einem Übergabebereich überschneiden bzw. überlagern, derart, dass ein mit dem Nockenelement (6) zusammenwirkender Nockenfolger in diesem Übergangsbereich mit den Nockenkonturen beider Teilnocken (61, 62) zusammenwirkt bevor ein Übergang auf den zweiten Teilnocken 62 stattfindet.

4. Nockenwelle nach einem der vorstehenden Ansprüche, **dadurch gekennzeichnet, dass**
- das Nockenelement (6) insgesamt zumindest drei Teilnocken (61, 62, 62') aufweist, wobei zwei der Teilnocken (62, 62') eine gleiche Nockenkontur aufweisen.

## Claims

1. Camshaft for an internal combustion engine, having
- a hollow outer shaft (2) and an inner shaft (4) which is arranged concentrically within the outer shaft (2) such that it can be rotated by an angle (α),
- a cam element (6) which is configured in multiple parts and has a first part cam (61) which is arranged fixedly on the outer shaft (2) so as to rotate with it and a second part cam (62) which is connected fixedly to the inner shaft (4) so as to rotate with it and is arranged rotatably on the outer shaft (2), the two part cams (61, 62) having a different cam contour as a result of cam peak sections (61a, 62a) of different configuration, and it bering possible for that cam contour of the cam element (6) which interacts with a cam follower to be varied by relative rotation of the part cams (61, 62) with respect to one another in order to set the variable valve opening period,
**characterized in that**
- the two part cams (61, 62) have a different maximum lift height (H_{max_61}, H_{max_62}),
- the cam peak section (62a) of the part cam (62) having the lower maximum lift height (H_{max_62}) has a cam contour section of maximum lift height (H_{max_62}), which cam contour section is formed by a circular arc section (K),
- and the cam peak section (61a) of the part cam (61) having the greater maximum lift height (H_{max_61}), at least on the flank side, via which the valve opening period is to be varied, is configured in its flank region in such a way that a consistently expending transition is formed at the transfer point (Ü), at which a change of the active cam contour from one part cam (61, 62) to the other part cam (62, 61) takes place.

2. Camshaft according to Claim 1, **characterized in that**
the circular arc section (K) is a constituent part of a circle which is arranged concentrically with respect to the rotational axis of the camshaft.

3. Camshaft according to one of the preceding claims, **characterized in that**
- the cam peak sections (61a, 62a) of the part cams (61, 62) are configured in such a way that they overlap or are superimposed in the case of every set rotational angle (α) in their cam peak sections (61a, 62a) in a transfer region, in such a way that a cam follower which interacts with the cam element (6) interacts in this transition region with the cam contours of both part cams (61, 62) before a transition to the second part cam (62) takes place.

4. Camshaft according to one of the preceding claims, **characterized in that**
- the cam element (6) overall has at least three part cams (61, 62, 62'), two of the part cams (62, 62') having an identical cam contour.

## Revendications

1. Arbre à cames pour un moteur à combustion interne, comprenant :
- un arbre extérieur creux (2) et un arbre intérieur (4) disposé de manière à pouvoir tourner suivent un certain angle (α) concentriquement à l'intérieur de l'arbre extérieur (2),
- un élément de came (6) réalisé en plusieurs parties avec une première came partielle (61) disposée de manière solidaire en rotation sur l'arbre extérieur (2) et avec une deuxième came partielle (62) connectée de manière solidaire en rotation à l'arbre intérieur (4) et disposée de manière à pouvoir tourner sur l'arbre extérieur (2), les deux cames partielles (61, 62) présentant un contour de came différent par des portions de pointe de came (61a, 62a) réalisées différemment et par rotation relative des cames partielles (61, 62) l'une par rapport à l'autre, le contour de came de l'élément de came (6), coopérant avec un suiveur de came, pouvant être modifié pour ajuster la durée d'ouverture de soupape variable,
**caractérisé en ce que**
- les deux cames partielles (61, 62) présentent une hauteur de course maximale différente (H_{max_61}, H_{max_62}),
- la portion de pointe de came (62a) de la came partielle (62) avec la plus petite hauteur de course maximale (H_{max_62}) présente une portion de contour de came de hauteur de course maximale (H_{max_62}) formée par une portion d'arc de cercle (K),
- et la portion de pointe de came (61a) de la came partielle (61) avec la plus grande hauteur de course maximale (H_{max_61}), au moins sur le côté du flanc sur lequel la durée d'ouverture de soupape doit être variée, est réalisée dans sa région de flanc de telle sorte qu'au point de transition (Ü) auquel a lieu un changement du contour de came actif d'une came partielle (61, 62) à l'autre came partielle (62, 61) est formée une transition s'étendant de manière continue.

2. Arbre à cames selon la revendication 1, **caractérisé en ce que**
1a portion d'arc de cercle (K) fait partie d'un cercle disposé concentriquement par rapport à l'axe de rotation de l'arbre à cames.

3. Arbre à cames selon l'une quelconque des revendications précédentes, **caractérisé en ce que**
- les portions de pointe de came (61a, 62a) des cames partielles (61, 62) sont réalisées de telle sorte qu'elles se coupent ou se superposent à chaque angle de rotation ajusté (α) dans leurs portions de pointe de came (61a, 62a) dans une région de transition de telle sorte qu'un suiveur de came coopérant avec l'élément de came (6) coopère dans cette région de transition avec les contours de came des deux cames partielles (61, 62) avant qu'il ne se produise une transition à la deuxième came partielle (62).

4. Arbre à cames selon l'une quelconque des revendications précédentes, **caractérisé en ce que**
- l'élément de came (6) présente dans l'ensemble au moins trois cames partielles (61, 62, 62'), deux des cames partielles (62, 62') présentant un contour de came identique.
